# EUROPÄISCHE PATENTSCHRIFT

(11) **EP 0 305 920 B1**
(45) Veröffentlichungstag und Bekanntmachung des Hinweises auf die Patenterteilung: **09.11.1994**
(21) Anmeldenummer: 88113939.8
(22) Anmeldetag: 26.08.1988
(51) Int. Cl.: B65D 8/18, B23K 33/00

(54) **Behälter, insbesondere Fass**
Container, in particular a barrel
Récipient, plus particulièrement fût

(30) Priorität: 28.08.1987 DE 8711650 U; 04.09.1987 DE 8711969 U; 21.04.1988 DE 3813433
(43) Veröffentlichungstag der Anmeldung: 08.03.1989
(73) Patentinhaber: NFT Neue Fasstechnik Gesellschaft mit beschränkter Haftung, D-15890 Eisenhüttenstadt (DE)
(72) Erfinder: Büdenbender, Bernd, D-21682 Stade (DE)
(74) Vertreter: Grosse, Dietrich, Dipl.-Ing.

(56) Entgegenhaltungen:
- FR-A- 1 071 539
- FR-E- 31 142
- GB-A- 226 464
- GB-A- 980 669
- US-A- 1 399 680
- US-A- 1 564 880

## Beschreibung

Die Erfindung betrifft einen aus Metallblech bestehenden Behälter, insbesondere ein Faß, mit einem vorzugsweise zylindrischen Rumpf, dessen eines Ende durch einen mit diesem verbundenen Boden und dessen anderes durch einen Deckel abgeschlossen sind, wobei die Verbindung des geringfügig in den Rumpf des Behälters eingreifenden Deckels bzw. Bodens mit dem Rumpf durch eine Schweißnaht gesichert ist (Siehe oberbegriff des Anspruchs 1).

Es ist bekannt, aus Fein- bzw. Feinstblechen bestehende Behälter wie Konservendosen mit einem vorzugsweise zylindrischem Rumpf herzustellen, der mit einem Boden und/oder Deckel durch Falzen verbunden ist. Bereits die DE-C 733 200 empfiehlt ein Verfahren, bei dem durch eine Widerstandsschweißung der einander umgreifenden Bereiche bereits nach einer Teilverformung eine gesicherte und abgedichtete Verbindung sowie eine Versteifung der gebildeten Ränder erreicht werden sollen.

Auf ein Auftragen abdichtender Massen im zu verfalzenden Bereich kann auch verzichtet werden, wenn nach der DE-A 35 46 458 nach teilweiser oder fertiggestellter Verfalzung der Falzrand so verschweißt wird, daß mindestens zwei, vorzugsweise drei einander umfassende Blechlagen von der Schweißnaht erfaßt werden, die vorzugsweise mittels eines Laserstrahles bewirkt wird.

Nach der DE-A 36 00 532 sollen Behälter hergestellt werden, indem Boden und Rumpf durch Schweißen ohne oder mit nur geringer Falzung und ohne besondere Dichtmaßnahmen miteinander verbunden werden.

Die Erfindung geht von der Aufgabe aus, die bekannten Herstellungsverfahren weiterzubilden und einen größeren, stabilen Behälter, vorzugsweise ein Faß, zu schaffen, der sich leicht, einfach, problemlos und mit geringem Aufwande erstellen läßt, und der auch die Möglichkeit zuläßt, den Herstellungsgang in wünschenswerter und vorteilhafter Weise aufzuteilen.

Gelöst wird diese Aufgabe durch die Kennzeichnenden Merkmale des Patentanspruches 1.

Deckel und Boden werden wie bisher als Ronden vorteilhaft aus Blechbändern ausgestanzt, jedoch zusätzlich mit einer zylindrischen Einprägung geringer Tiefe versehen, die durch spanlose Formung, bspw. einem Preß- oder Tiefziehvorgang, erstellbar ist, wobei zwar gestanzte Ronden geprägt werden können, es sich aber bewährt hat, die Einprägungen in ein Blechband einzupressen und danach die Ronden zentrisch hierzu auszustanzen. In jedem Falle lassen sich derart hergestellte Deckel und Böden leicht zentrisch in die Endbereiche des Rumpfes einführen und dort durch einen Schweißvorgang abgedichtet befestigen. Die Tiefe der Einführung wird hierbei ohne Bearbeitung der Stirnflächen der Rümpfe bereits durch den Bord des Deckels bzw. des Bodens begrenzt, der sich auf diese Stirnflächen legt. Das fertiggestellte Faß erweist sich als außerordentlich stabil, da der Mantel der in ein Rumpfende eingreifenden Einprägung den Endbereich des Rumpfes zusätzlich verstärkt, und eine weitere Versteifung erfolgt durch den umgebördelten bzw. eingerollten Rand des Bordes. Die Verbindungsnaht ist so weit nach innen gelegt, daß beim Angreifen auch stärkerer Fremdkräfte der Nahtbereich keinen wesentlichen Verformungen mehr unterliegt. Unterstützt wird die Bildung der Schweißnaht, indem zunächst beim Schweißen selbst im Bereiche dieser Schweißnaht die Innenfläche des Rumpfes fest auf dem Mantel der Einprägung aufliegt. Dieses kann durch einen auskragenden Wulst des Mantels ebenso erreicht werden, wie durch eine Ringmulde des Rumpfes, und gegebenenfalls auch durch die gleichzeitige Verwendung von Wulst und Ringmulde. Darüber hinaus kann ein festes Anliegen auch durch ein Verspannen erreicht werden, das entweder allein im elastischen Bereiche oder über diesen hinaus wirksam wird und im letzteren Falle bleibende Verformungen hinterläßt.

Vorteilhafte und zweckmäßige Weiterbildungen der Erfindung sind den Unteransprüchen entnehmbar.

Im einzelnen sind die Merkmale der Erfindung anhand der folgenden Beschreibung von Ausführungsbeispielen in Verbindung mit diese darstellenden Zeichnungen erläutert. Es zeigen hierbei:
- Figur 1: abgebrochen ein Ende eines Rumpfes mit einer in dieses eingreifenden Einprägung eines Deckels,
- Figur 2: ein abgewandeltes Ausführungsbeispiel mit weitergebildetem Mantel der Einprägung,
- Figur 3: abgebrochen ein Ende eines mit einer Ringmulde versehenen Rumpfes mit einer in das Rumpfende eingreifenden Einprägung eines Deckels,
- Figur 4: ein abgewandeltes Ausführungsbeispiel der Fig. 5 mit einer durch einen gesonderten Rand von Scherkräften entlasteten Schweißnaht,
- Figur 5: eine weiter abgewandelte Ausführung.

In Fig. 1 ist abgebrochen und geschnitten das Ende eines Rumpfes 1 dargestellt, der durch einen Deckel 2 abgeschlossen ist. Dieser Deckel enthält zentrisch eine Einprägung 3, die so bemessen ist, daß ihr Mantel 4 sich zumindest mit einem durch einen Wulst 10 geweiteten Teilbereich unter Vorspannung an die Innenwandung des Mantels legt. Beim Einführen des Deckels 2 in den Rumpf 1 wird die Einprägung 3 mit ihrer Grundfläche 5 gegen das Innere des Rumpfes 1 vorgeschoben, bis sich der die Einprägung 3 umziehende Bord 6 auf der Stirnfläche 7 des Rumpfes 1 auflegt.

Der äußerer Rand des Bordes 6 ist zu einer Bördelung 8 nach unten einwärts eingerollt. Etwa im Scheitel des Wulstes 10 verläuft eine Schweißnaht 11, die mittels eines Lasers bewirkt ist, der zweckmäßig von außen an den Rumpf 1 angreift, im Bedarfsfalle aber auch von der Innenseite her Wulst und Rumpf beaufschlagen konnte.

Zunächst einmal ist durch eine derartige Ausbildung eine relativ hohe Stabilität bei einfacher und billiger Konstruktion gegeben: Durch die Verbindung mittels einer durchgehenden, zweckmäßig geringfügig überlappten Schweißnaht entfällt die Notwendigkeit der Verwendung gesonderter Dichtungen oder des Auftragens von Dichtmassen im Verbindungsbereich. Das Zusammenfügen von Boden bzw. Deckel und Rumpf gestaltet sich sehr einfach, da diese mit ihren hierbei führenden Einprägungen einfach in die Öffnungen des Rumpfes 1 eingeschoben werden, bis ihr Bord 6 zur Auflage auf dessen Stirnfläche 7 gelangt. Die derartige Fertigung erlaubt aber auch eine Aufteilung der zur Herstellung von Fässern benötigten Stationen, so daß keine großen Straßen benötigt werden, bei denen die Leistungen der einzelnen Stationen streng aufeinander abzustimmen sind: Es können in einem ersten Arbeitsgang die Zuschnitte des Rumpfes sowie Deckel und Boden gestanzt und gepreßt bzw. gezogen werden. Hierbei kann der Bord 6 zunächst noch, wie in den Figuren strichpunktiert dargestellt, gestreckt verbleiben; es besteht aber auch die Möglichkeit, schon bei der Fertigung von Deckel und Boden die jeweilige Bördelung herzustellen. Entweder erfolgt sie nur, wie bspw. in Fig. 1 dargestellt, um 270° unter Einhaltung einer geringen Distanz bis zum Außenmantel des Rumpfes 1, das Einrollen kann aber auch, wie es bei Fig. 2 gezeigt wird, um einen größeren Winkel, bspw. 360° erfolgen, und die eingerollten Schenkel können so weit dem Mantel 4 genähert sein, daß beim Aufpressen auf den Rumpf dessen Außenmantel die gebildete Bördelung 8 elastisch zurückdrängt. Werden Deckel mit flachem Bord zum Aufbau von Fässern verwendet, so sind deren Borde, bspw. zur Vermeidung von Verletzungsmöglichkeiten, aber auch zur weiteren Stabilisierung, nach der Verbindung mit dem Rumpf einzurollen; die Verwendung bereits mit einer Bördelung versehener Deckel erspart den nachträglichen Rollvorgang. Auf jeden Fall läßt sich die Fertigung aufgrund der gefundenen Raumform so unterteilen, daß in ersten Stationen Deckel und Boden geformt und zunächst nur ein Zuschnitt des Rumpfes hergestellt wird, während in weiteren Stationen der Zuschnitt des Rumpfes gerollt und entlang einer gebildeten Mantellinie verschweißt wird, und dann Deckel und Boden eingeführt und ebenfalls verschweißt werden. Bei der Herstellung von Deckeln mit gestrecktem Bord käme in diesem Falle noch das Einrollen des Bordes hinzu.

Damit lassen sich aber Deckel und Rumpfzuschnitte gegebenenfalls auf Vorrat herstellen, von dem aus dann ein oder mehrere, die Endfertigung bewirkende Fertigungsstraßen arbeiten; es besteht aber bspw. auch die Möglichkeit, die vorgefertigten Zuschnitte, Deckel und Boden zentral herzustellen und Endfertigungslinien dezentralisiert aufzustellen, um benötigte Transportwege nicht mit den großvolumigen, fertigen Fässern belasten zu müssen, sondern mit deren wesentlich dichter zu packenden Teilen stärker auslasten zu können. Die hierbei erforderlichen Fertigungsstraßen weisen so geringe Abmessungen aus, daß sie im Bedarfsfalle verlagerbar oder gar mobil ausgebildet sein können und bspw. in einem oder mehreren Containern unterbringbar und mit diesen transportierbar sind.

In Fig. 1 war zur Herstellung eines innigen mechanischen Kontaktes im Bereiche der Schweißnaht 11 ein etwas vorstehender Wulst 10 vorgesehen, an den sich in Richtung Bord ein Bereich 9 etwas verringerten Durchmessers anschließt, der in der Figur durch einen übertrieben groß dargestellten Spalt veranschaulicht wird.

Beim Ausführungsbeispiel der Fig. 2 sind ähnliche Dimensionierungen benutzt, am oberen Ende des Bereiches 9 wird jedoch eine Einschnürung 12 geringeren Durchmessers gebildet, indem das Blechmaterial zunächst geringfügig nach innen abgebogen ist und erst dann nach außen zur Bildung des Bordes umgelenkt ist. Hierdurch wird eine eindeutige Auflage auf der Stirnfläche 7 erreicht, da bewußt der Umlenkbereich vom Mantel 4 zum Bord 6 nach innen verlegt wurde und an der Stirnfläche ein planer Bereich des Bordes anliegt. Gleichzeitig wird hiermit eine gewisse Erhöhung der Belastbarkeit der freien Enden des Fasses, bspw. beim Höhenfallversuch sowie diesem entsprechenden Belastungen, erreicht.

Die zur Erleichterung und Vereinfachung des Schweißens vorgesehene feste Auflage der durch die Schweißnaht 11 zu verbindenden Wandungen läßt sich nach Fig. 3 auch durch eine in Höhe der einzubringenden Schweißnaht 11 vorgesehene Ringmulde 16 erreichen; die übrigen Bezeichnungen sind aus den vorhergehenden Figuren übernommen. Damit besteht neben der Möglichkeit, in entsprechende Bereiche des Mantels 4 eines Deckels 2 einen nach außen auskragenden, gegebenenfalls gestaffelten Wulst 10 einzupressen, auch die parallel oder alternativ vorzusehende Möglichkeit einer in den Rumpf 1 eingepreßten Ringmulde 16. Ergänzen läßt sich diese oder ersetzen durch die weitere Möglichkeit, Spannelemente vorzusehen, welche das Rumpfende umfassen und es gegen den Mantel vorspannen, oder aber von innen radial nach außen drängende Spannmittel im Mantel vorzusehen, um durch elastische und/oder bleibende Verformung ein eindeutiges Aufliegen der zu verbindenden Wandungen zur Erleichterung des Einbringens der Schweißnaht zu erreichen. Solche Vorspannmittel können ausschließlich im Bereiche der elastischen Verformung wirksam sein, vorzugsweise jedoch wird dieser Bereich, gegebenenfalls geringfügig, überschritten, so daß zusätzlich bleibende Verformungen zurückbleiben.

Mit Figur 4 ist gleichartig und mit den bekannten Referenzzeichen erläutert eine weitere Variante dargestellt, die neben die Ansammlung von Regen- und Spritzwasser begrenzenden Löchern einen die Schweißnaht 11 belastende Zug- und Scherkräfte abbauenden auskragenden Rand 15 aufweist.

Bei empfindlichen Blechen und/oder empfindliche Oberflächenbeschichtungen aufweisenden Blechen kann es sich als zweckmäßig erweisen, einen scharf abgekanteten Rand 15 nach Fig. 4 zu vermeiden. Hier empfiehlt es sich, mit größeren Krümmungsradien abgebogene Sicken zur Entlastung der Schweißnaht 11 einzusetzen.

Bei der Anordnung nach Fig. 5 ist eine quasi trapezförmige Sicke 19 eingesetzt, die sich ebenfalls mit größeren Krümmungsradien herstellen läßt. Auch hier sorgen Löcher 13 und 14 für eine Begrenzung von Wasseransammlungen, während im Bereiche der Schweißnaht 11 die gewünschte, das Schweißen begünstigende Flächenpressung unter gleichzeitiger Einbeziehung einer gewissen Rastwirkung zur Sicherung der gegenseitigen Lage durch einen Wulst 10 erreicht wird, der in eine Sicke 20 des Rumpfes eingreift, deren Tiefe geringer ist als die Höhe des Wulstes 10.

Damit aber erlaubt die Erfindung nicht nur die problemlose und preisgünstige Herstellung von Fässern, Dichtigkeitsprobleme sind vermieden und die Stabilität des Behälters ist verbessert, und als wesentlich hat es sich gezeigt, daß bei einer derartigen Ausbildung ohne Schwierigkeiten bisher benutzte komplette Fertigungsstraßen sich derart aufteilen lassen, daß an die Stelle einer zentralen und ohne Zwischenlager durchzuführenden Herstellung die Einschaltung von Zwischenlagern ebenso treten kann wie eine Aufteilung der Herstellung in eine zentrale Fertigung der Rumpfzuschnitte, der Deckel und Böden sowie eine, gegebenenfalls über lange Transportwege angeschlossene, Fertigstraße.

Bewährt hat es sich, bei der Herstellung verwendete Fertigungsstraßen so aufzuteilen, daß in ersten Anordnungen die Zuschnitte des Rumpfes sowie Deckel und Boden hergestellt werden. In gegebenenfalls über ein Zwischenlager oder aber über längere Straßen- oder Bahn-Transportwege nachschaltbaren weiteren Fertigungsstraßen werden dann der Rumpf fertiggestellt, Deckel und Boden eingeschoben und verschweißt, woran sich gegebenenfalls die Bördelung des Deckels und des Bodens anschließen können. Damit ist es möglich, Fertigungsstraßen räumlich begrenzt aufzubauen, es besteht die Möglichkeit, für teilverarbeitete Teile ein Zwischenlager zwischenzuschalten, und wesentlich kann sein, die grundlegenden Arbeitsvorgänge zentral vorzunehmen, während der Zusammenbau und die Fertigstellung gegebenenfalls dezentralisiert vorgesehen sind, so daß die Transportwege erheblich verbilligt werden.

## Patentansprüche

1. Aus Metallblech bestehender Behälter, insbesondere Faß, mit einem vorzugsweise zylindrischen Rumpf, dessen eines Ende durch einen mit diesem verbundenen Boden und dessen anderes durch einen Deckel abgeschlossen sind, wobei die Verbindung des geringfügig in den Rumpf des Behälters eingreifenden Deckels bzw. Bodens mit diesem Rumpf durch eine Schweißnaht gesichert ist,
- wobei der Deckel (2) und/oder der Boden eine topfförmige Einprägung (3) geringer Höhe aufweisen, deren Außendurchmesser dem Innendurchmesser des Rumpfes (1) derart entspricht, daß der Endbereich des Rumpfes (1) den Mantel (4) der Einprägung (3) fest umschließt, und daß der die Einprägung (3) umgebende, den Außendurchmesser des Rumpfes überschreitender Bord (6) in Richtung der Einprägung (3) hin eingerollt ist (Bördelung 8)
**dadurch gekennzeichnet,**
- daß der Rumpf (1) in einer Teilhöhe des Mantels (4) der Einprägung (3) eine nach innen auskragende Ringmulde (16) aufweist, oder
- und daß der Mantel (4) der Einprägung (3) in einem an dessen umschlossener Grundfläche (5) anschließenden nach außen auskragenden Wulst (10) seinen größten Durchmesser aufweist,
- daß die Einprägung (3) des Deckels (2) bzw. des Bodens in den Rumpf (1) derart eingeschoben ist, daß sein Bord (6) sich auf die Stirnfläche (7) des Rumpfes (1) auflegt,
- und daß der Mantel (4) der Einprägung (3) und der Rumpf (1) mittels einer in Höhe der Ringmulde (16) oder des Wulstes (10) verlaufenden, durchgehenden und vorteilhaft geringfügig überlappenden Schweißnaht (11) miteinander verbunden sind.

2. Behälter nach Anspruch 1,
**dadurch gekennzeichnet,**
daß der Durchmesser des Mantels (4) der Einprägung (3) vom Höhenbereiche seiner Grundfläche (5) aus bis zu dem seines Bordes (6) sich geringförmig kontinuierlich oder in Stufen verringert.

3. Behälter nach einem der Ansprüche 1 oder 2,
**dadurch gekennzeichnet,**
daß der Mantel (4) der Einprägung (3) an seinem unteren Ende zu einem auskragenden Rande (15) umd 180° einwärts gebogen ist und die Grundfläche (5) sich in einer geringfügigen Teilhöhe des Mantels anschließt.

4. Behälter nach Anspruch 3,
**dadurch gekennzeichnet,**
daß der Rand (15) durch ein U-förmige Biegung bewirkt ist.

5. Behälter nach Anspruch 3,
**dadurch gekennzeichnet,**
daß der Rand (15) durch den Grund einer in den umlaufenden Randbereich der Grundfläche (5) nach unten eingeprägten Sicke (17) gegeben ist.

6. Behälter nach einem der Ansprüche 1 bis 5,
**dadurch gekennzeichnet,**
daß der Mantel (4) der Ausnehmung (3) sich an seinem äußeren Ende zu einer Einschnürung (12) geringfügig nach innen wendet und aus dieser Einschnürung heraus sich als Bord (6) nach außen wendet.

7. Behälter nach einem der Ansprüche 1 bis 6,
**dadurch gekennzeichnet,**
daß der Mantel (4) und Enden des Rumpfes (1) außerhalb einer Schweißnaht (11) koinzidierende Löcher (13, 14) aufweisen.

8. Behälter nach einem der Ansprüche 1 bis 7,
**gekennzeichnet durch**
Schutzgas-Schweißnähte.

9. Behälter nach einem der Ansprüche 1 bis 8,
**gekennzeichnet durch**
Laser-Schweißnähte (11).

10. Behälter nach Anspruch 8 oder 9,
**dadurch gekennzeichnet,**
daß der Rumpf (1) und die Mäntel (4) der Einprägungen (3) von Deckel und/oder Boden mindestens während des Schweißens gegeneinander verspannt sind.

## Claims

1. Container consisting of sheet metal, in particular a barrel, with a preferably cylindrical body, one end of which is sealed off by a bottom connected to the latter and the other by a cover, the connection of the cover or bottom engaging slightly in the body of the container to this body being secured by a welding seam,
- whereby the cover (2) and/or the bottom have a pot-shaped recessed area (3) of small height, the external diameter of which corresponds to the internal diameter of the body (1) in such a way that the end zone of the body (1) firmly encloses the outer casing (4) of the recessed area (3), and the rim (6) enclosing the recessed area (3), exceeding the external diameter of the body, is rolled in in the direction of the recessed area (3) (flanging 8)
characterized in that
- the body (1) has an inwardly projected circular depression (16) at a part-height of the outer casing (4) of the recessed area (3), or
- and in that the outer casing (4) of the recessed area (3) has its greatest diameter in an outwardly projecting bead (10) adjoining its surrounded base surface (5),
- in that the recessed area (3) of the cover (2) or of the bottom is pushed into the body (1) in such a way that its rim (6) rests on the end face (7) of the body (1)
- and in that the outer casing (4) of the recessed area (3) and the body (1) are connected to each other by means of a continuous and advantageously slightly overlapping welding seam (11) running at the height of the circular depression (16) or of the bead (10).

2. Container according to Claim 1,
characterized in that
the diameter of the outer casing (4) of the recessed area (3) reduces slightly continuously or in steps out from the height zone of its base surface (5) as far as that of its rim (6).

3. Container according to one of Claims 1 or 2,
characterized in that
at its tower end the outer casing (4) of the recessed area (3) is bent inwards by 180° to form a projecting edge (15) and the base surface (5) adjoins at a slight part-height of the outer casing.

4. Container according to Claim 3,
characterized in that
the edge (15) is effected by a U-shaped bend.

5. Container according to Claim 3,
characterized in that
the edge (15) is created by the base Of a crimp (17) downwardly impressed into the circling edge zone of the base surface (15).

6. Container according to one of Claims 1 to 5,
characterized in that
the outer casing (4) of the recessed area (3) turns slightly inwards to form a constriction (12) at its outer end and turns outwards from this constriction as the rim (6).

7. Container according to one of Claims 1 to 6,
characterized in that
the outer casing (4) and ends of the body (1) have holes (13, 14) coinciding outside a welding seam (11).

8. Container according to one of Claims 1 to 7,
characterized by
protective gas welding seams.

9. Container according to one of Claims 1 to 8,
characterized by
laser welding seams (11).

10. Container according to Claim 8 or 9,
characterized in that
the body (1) and the outer casings (4) of the recessed areas (3) of cover and/or bottom are braced against one another at least during welding.

## Revendications

1. Récipient en feuille métallique, notamment un fût, comportant un tronc, de préférence cylindrique, dont l'une des extrémités est fermée par un fond relié audit tronc et dont l'autre extrémité est fermée par un couvercle, la liaison au tronc du couvercle ou du fond s'engageant légèrement dans ledit tronc du récipient étant sécurisée par un joint de soudure, le couvercle (2) et/ou le fond comportant un enfoncement (3) en forme de pot, de faible hauteur, dont le diamètre extérieur correspond au diamètre intérieur du tronc (1) de telle sorte que l'extrémité du tronc (1) serre rigidement la surface enveloppe (4) de l'enfoncement (3) et que le bord (6) qui entourel'enfoncement (3) et qui fait saillie sur le diamètre extérieur du tronc est roulé dans le sens de l'enfoncement (3) (sertissage 8),
caractérisé en ce que
le tronc (1) comporte, à une hauteur partielle de la surface enveloppe (4) de l'enfoncement (3), un enfoncement annulaire (16) qui fait saillie vers l'intérieur, ou
en ce que la surface enveloppe (4) de l'enfoncement (3) présente son diamètre le plus grand à l'endroit d'un bossage (10) qui se raccorde à la surface de fond entourée (5) et qui fait saillie vers l'extérieur,
en ce que le bossage (3) du couvercle (2) ou du fond est introduit de telle sorte dans le tronc (1) que son bord (6) repose sur la face frontale (7) dudit tronc (1), et
en ce que la surface enveloppe (4) de l'enfoncement (3) et le tronc (1) sont reliés l'un à l'autre à l'aide d'un joint de soudure (11) continu et avantageusement légèrement chevauchant qui s'étend à hauteur de l'enfoncement annulaire (16) ou du bossage (10).

2. Récipient selon la revendication 1 caractérisé en ce que le diamètre de la surface enveloppe (4) de l'enfoncement (3) se réduit légèrement de façon continue ou par étages, en partant de la surface de fond (5) vers le bord (6).

3. Récipient selon l'une des revendications 1 ou 2 caractérisé en ce que la surface enveloppe (4) de l'enfoncement (3) est pliée de 180° vers l'intérieur pour former un bord (15) en saillie à l'extrémité inférieure, et en ce que la surface de fond (5) s'y raccorde à une petite hauteur partielle de la surface enveloppe.

4. Récipient selon la revendication 3 caractérisé en ce que le bord (15) est réalisé par un pliage en forme de U.

5. Récipient selon la revendication 3 caractérisé en ce que le bord (15) est constitué par le fond d'une moulure (17) pratiquée vers le bas dans la zone périphérique du fond (5).

6. Récipient selon l'une des revendications 1 à 5 caractérisé en ce que la surface enveloppe (4) de l'enfoncement (3) s'étend, à son extrémité extérieure, vers un léger rétrécissement (12) orienté vers l'intérieur et s'étend de là vers le bord (6) orienté vers l'extérieur.

7. Récipient selon l'une des revendications 1 à 6 caractérisé en ce que la surface enveloppe (4) et les extrémités du tronc (1) comportent des perçages coîncidants (13,14), en dehors du joint de soudure (11).

8. Récipient selon l'une des revendications 1 à 7 caractérisé par des joints de soudure effectués sous atmosphère protectrice.

9. Récipient selon l'une des revendications 1 à 8 caractérisé par des joints de soudure effectués au rayon LASER.

10. Récipient selon la revendication 8 ou 9 caractérisé en ce que le tronc (1) et les surfaces enveloppe (4) des enfoncements (3) du couvercle et/ou du fond sont serrés l'un contre l'autre au moins pendant l'opération de soudure.
